# EUROPÄISCHE PATENTANMELDUNG

(11) **EP 4 653 678 A1**
(43) Veröffentlichungstag der Anmeldung: **26.11.2025**
(21) Anmeldenummer: 24192791.2
(22) Anmeldetag: 05.08.2024
(51) Int. Cl.: F02B 19/10, F02B 19/12, F02B 19/16, F02B 19/18, F02M 21/02

(54) **VERFAHREN ZUM BETREIBEN EINES KOLBENMOTORS SOWIE KOLBENMOTOR**

(30) Priorität: 21.05.2024 EP 24177162
(71) Anmelder: Pankl Racing Systems AG, 8605 Kapfenberg (AT)
(72) Erfinder: Reisenhofer, Michael, 8045 Graz (AT)
(74) Vertreter: Wirnsberger & Lerchbaum Patentanwälte OG

(57) **Zusammenfassung**

Die Erfindung betrifft ein Verfahren zum Betreiben eines Kolbenmotors, insbesondere eines Hubkolbenmotors, wobei ein zündfähiges Gemisch in einem Brennraum (19) gezündet wird, welcher an einen Kolben (18) grenzt, welcher Kolben (18) mit einer um eine Motorachse rotierenden Welle (20) verbunden ist. Um eine besonders hohe Effizienz zu erreichen, ist erfindungsgemäß vorgesehen, dass Kraftstoff, insbesondere Wasserstoff, mittels eines Injektors (13) in eine Vorkammer (1) eingebracht wird und sich dieser Kraftstoff anschließend von der Vorkammer (1) aus über Strömungspfade (2), welche die Vorkammer (1) mit mehreren Positionen (5a, 5b) im Brennraum (19) verbinden, in den Brennraum (19) ausbreitet, wonach sich der Kraftstoff im Brennraum (19) mit einem Sauerstoff enthaltenden Gas, insbesondere Luft, vermischt und das zündfähige Gemisch gebildet wird, wonach das Gemisch in der Brennkammer gezündet wird.

Weiter betrifft die Erfindung ein Kraftstoff, insbesondere Wasserstoff, mittels eines Injektors (13) in eine Vorkammer (1) eingebracht wird und sich dieser Kraftstoff anschließend von der Vorkammer (1) aus über Strömungspfade (2), welche die Vorkammer (1) mit mehreren Positionen (5a, 5b) im Brennraum (19) verbinden, in den Brennraum (19) ausbreitet, wonach sich der Kraftstoff im Brennraum (19) mit einem Sauerstoff enthaltenden Gas, insbesondere Luft, vermischt und das zündfähige Gemisch gebildet wird, wonach das Gemisch in der Brennkammer gezündet wird.

## Beschreibung

Die Erfindung betrifft ein Verfahren zum Betreiben eines Kolbenmotors, insbesondere eines Hubkolbenmotors, wobei ein zündfähiges Gemisch in einem Brennraum gezündet wird, welcher an einen Kolben grenzt, welcher Kolben mit einer um eine Motorachse rotierenden Welle verbunden ist.

Weiter betrifft die Erfindung einen Kolbenmotor, insbesondere Hubkolbenmotor, aufweisend einen Brennraum, einen an den Brennraum angrenzenden, bewegbaren Kolben, um durch ein Zünden eines zündfähigen Gemisches im Brennraum mittels des Kolbens eine Welle in eine Drehbewegung zu versetzen.

Aus dem Stand der Technik sind Verfahren und Motoren der eingangs genannten Art bereits bekannt geworden.

Nachtteilig hat sich bei Verfahren und Motoren des Standes der Technik gezeigt, dass nur ein geringer Wirkungsgrad erreicht werden kann.

Hier setzt die Erfindung an. Aufgabe der Erfindung ist es, ein Verfahren der eingangs genannten Art anzugeben, mit welchem ein besonders hoher Wirkungsgrad erreicht werden kann, insbesondere bei Verwendung von Wasserstoff als Kraftstoff.

Weiter soll ein derartiger Kolbenmotor angegeben werden.

Die erste Aufgabe wird erfindungsgemäß bei einem Verfahren der eingangs genannten Art gelöst, bei welchem Kraftstoff, insbesondere Wasserstoff, mittels eines Injektors in eine Vorkammer eingebracht wird und sich dieser Kraftstoff anschließend von der Vorkammer aus über Strömungspfade, welche die Vorkammer mit mehreren Positionen im Brennraum verbinden, in den Brennraum ausbreitet, wonach sich der Kraftstoff im Brennraum mit einem Sauerstoff enthaltenden Gas, insbesondere Luft, vermischt und das zündfähige Gemisch gebildet wird, wonach das Gemisch in dem Brennraum gezündet wird.

Im Rahmen der Erfindung wurde erkannt, dass bei Verfahren des Standes der Technik und insbesondere beim Einsatz von Wasserstoff als Kraftstoff ein niedriger Wirkungsgrad erreicht wird, weil eine Direkteinspritzung von Wasserstoff in den Brennraum zu einer inhomogenen Verteilung des Kraftstoffes im Brennraum führt. Insbesondere kryogene Direkteinspritzung in den Brennraum ist aufgrund des heißen Brennraums bei Verfahren des Standes der Technik nahezu unmöglich, da im vorderen Teil des Injektors der Wasserstoff bereits zu Verdampfen beginnt, noch bevor dieser den Brennraum erreicht. Ein weiterer Nachteil bei bekannten Verfahren der Direkteinspritzung ist, dass im Brennraum Gebiete entstehen, welche hohe Mengen an Kraftstoff enthalten und andere, welche niedrige Mengen an Kraftstoff enthalten, also fette und magere Gebiete, was zu ungewollten Vorentflammungen führt und daher negative Auswirkungen auf den Wirkungsgrad hat.

Diese Nachteile überwindet die Erfindung nun, indem Kraftstoff nicht direkt in den Brennraum eingespritzt oder eingeblasen wird, sondern in eine Vorkammer eingebracht wird, vorzugsweise mit hohem Druck, wonach sich der Kraftstoff von der Vorkammer aus über Strömungspfade, welche die Vorkammer mit mehreren Positionen im Brennraum verbinden und in der Regel Kanäle aufweisen, in den Brennraum ausbreitet, wonach sich der Kraftstoff im Brennraum mit einem Sauerstoff enthaltenden Gas vermischt. Die Gemischbildung erfolgt somit nicht unmittelbar ausgehend von einem singulären Punkt im Brennraum, über welchen Kraftstoff wie bei einer Direkteinspritzung mittels eines Injektors direkt in den Brennraum eingebracht wird, sondern über mehrere Positionen, über welche der in die Vorkammer eingebrachte Kraftstoff sich im Brennraum verteilen und mit Luft vermischen kann, wodurch eine sehr homogene Gemischbildung erreicht wird.

Aufgrund der Direkteinspritzung in die Vorkammer wird verglichen mit einer externen Gemischbildung eine sehr hohe Leistungsdichte erreicht.

Wenngleich das erfindungsgemäße Verfahren bevorzugt im Zusammenhang mit Wasserstoff umgesetzt wird, kann das Verfahren natürlich auch mit jeglichen anderen gasförmigen oder flüssigen Kraftstoffen eingesetzt werden, beispielsweise mit Benzin, Diesel und/oder Erdgas.

Aufgrund dieser homogenen Gemischbildung ist eine Bildung von fetten und mageren Bereichen im Brennraum vermieden, welche zu einer ungewünschten Vorentflammung führen könnten. Die Positionen im Brennraum, über welche der Kraftstoff eingebracht wird, sowie die Strömungspfade können in der Weise angeordnet werden, dass kein Rückströmen in eine Ansaugung erfolgt.

Weiter ist es aufgrund der Einbringung von Kraftstoff in die Vorkammer möglich, den Injektor an einer kühleren Position, nämlich in die Vorkammer mündend und nicht in den Brennraum mündend, zu positionieren, wodurch auch eine kryogene Direkteinspritzung von Wasserstoff möglich ist, ohne dass Kraftstoff bzw. Wasserstoff bereits im Injektor verdampft.

Durch die Bildung eines besonders homogenen Gemisches im Brennraum, beispielsweise eines Gemisches mit λ=1, kann auch eine Entzündung des Gemisches und ein vollständiges Verbrennen des Gemisches im Brennraum sehr rasch erfolgen, wodurch ein hoher Wirkungsgrad erreicht wird.

Eine Zündung des Gemisches im Brennraum kann sowohl im Brennraum selbst als auch in der Vorkammer eingeleitet werden, beispielsweise mit einer in den Brennraum oder in die Vorkammer mündenden Zündeinrichtung wie einer Zündkerze. Es kann auch vorgesehen sein, dass eine Zündung des Gemisches ohne spezielle Zündeinrichtung eingeleitet wird, ein entsprechender Motor also als Selbstzünder ausgebildet ist.

Bevorzugt ist vorgesehen, dass der Kraftstoff eingebracht wird, während sich der Kolben in einem oberen Totpunkt befindet und/oder während der Kolben während eines Ansaugtaktes von einem oberen Totpunkt zu einem unteren Totpunkt bewegt wird und/oder während der Kolben während eines Verdichtungstaktes vom unteren Totpunkt zum oberen Totpunkt bewegt wird.

Insbesondere abhängig vom Kraftstoff sowie von einem Druck, mit welchem der Kraftstoff eingebracht wird, kann sich der Kraftstoff sehr rasch über die Strömungspfade von der Vorkammer in den Brennraum ausbreiten und dort das Gemisch innerhalb eines sehr kurzen Zeitraumes gebildet werden, sodass auch eine Einbringung von Kraftstoff zu dem Zeitpunkt, zu welchem sich der Kolben im oberen Totpunkt befindet, grundsätzlich möglich ist. Insbesondere flüssiger Wasserstoff, welcher unter hohem Druck eingebracht wird, breitet sich sehr rasch von der Vorkammer über die Strömungspfade in den Brennraum aus.

Zusätzlich oder alternativ kann es bevorzugt auch vorgesehen sein, dass der Kraftstoff eingebracht wird, während der Kolben während eines Ansaugtaktes vom oberen Totpunkt zum unteren Totpunkt bewegt wird und/oder während der Kolben während eines Verdichtungstaktes vom unteren Totpunkt zum oberen Totpunkt bewegt wird. Als Ansaugtakt wird insbesondere ein Zeitraum verstanden, innerhalb welchen Zeitraumes der Kolben vom oberen Totpunkt zum unteren Totpunkt bewegt wird, wobei ein oder mehrere Einlassventile zumindest zeitweise, insbesondere hauptsächlich, während des Ansaugtaktes geöffnet sind. Eine Einbringung von Kraftstoff während des Ansaugtaktes, vorzugsweise bei geschlossenem Einlassventil und/oder im letzten Drittel des Ansaugtaktes, kann zu einer besonders guten Gemischhomogenisierung führen, wenngleich Kraftstoff, insbesondere zusätzlich, auch während eines Verdichtungstaktes eingebracht werden kann.

Als Verdichtungstakt wird insbesondere ein, vorzugsweise unmittelbar dem Ansaugtakt folgender, Zeitraum verstanden, innerhalb welchen Zeitraumes sich der Kolben vom unteren Totpunkt zum oberen Totpunkt bewegt, wobei Ventile, also Einlass- und Auslassventile, zumindest zeitweise, insbesondere mindestens hauptsächlich, während des Verdichtungstaktes geschlossen sind, so dass das Gemisch in dem Brennraum bevorzugt verdichtet wird.

Der Kraftstoff kann flüssig oder gasförmig eingebracht werden. Insbesondere wenn der Kraftstoff Wasserstoff ist, ist bevorzugt vorgesehen, dass der Kraftstoff in flüssiger Form eingebracht wird. Besonders bevorzugt ist vorgesehen, dass der Kraftstoff unter Hochdruck in die Vorkammer eingebracht wird, insbesondere unter einem Druck von zumindest 30 bar, besonders bevorzugt unter einem Druck von zumindest 500 bar. Vorzugsweise ist die Vorkammer und der Injektor separat voneinander ausgeführt.

Um eine besonders gute Gemischhomogenisierung zu erreichen, ist es günstig, wenn der Kraftstoff möglichst an Positionen in den Brennraum eingebracht wird, welche gleichmäßig über den Brennraum verteilt sind. Besonders bevorzugt ist vorgesehen, dass der Kraftstoff dem Brennraum über Strömungspfade an zumindest zwei Positionen zugeführt wird, welche einen Abstand voneinander aufweisen, welcher zumindest 30 %, vorteilhaft zumindest 50 % und besonders vorteilhaft zumindest 70 %, eines Brennraumdurchmessers entspricht.

Üblicherweise sind zwei bis 20 Positionen vorgesehen, über welche der Kraftstoff von der Vorkammer in den Brennraum eingebracht wird. Die Positionen können grundsätzlich an beliebigen Positionen, welche in den Brennraum münden, angeordnet sein und sind bevorzugt etwa gleichmäßig über eine oder mehrere Flächen des Brennraumes verteilt.

Besonders günstig ist es, wenn die Positionen an einem Zylinderkopf angeordnet sind. Der Zylinderkopf, welcher bevorzugt aus einem Metall besteht, kann beispielsweise mehrteilig und/oder in einem spanenden Fertigungsverfahren, einem additiven Herstellungsverfahren, einem Sinterverfahren oder einem 3D-Druckverfahren hergestellt sein.

Es hat sich bewährt, dass der Kraftstoff dem Brennraum an zumindest einer Position zugeführt wird, welche einen Abstand von einer Mittelachse des Brennraumes aufweist, welcher weniger als 15 %, vorteilhaft weniger als 10 % und besonders vorteilhaft weniger als 5 % eines Brennraumdurchmesser beträgt und/oder an zumindest einer Position zugeführt wird, die einen Abstand von einer Mittelachse des Brennraumes aufweist, welcher mehr als 25 %, vorteilhaft mehr als 35 % und besonders vorteilhaft mehr als 40 % eines Brennraumdurchmessers beträgt.

Kraftstoff wird dem Brennraum mit Vorteil an Positionen zugeführt, welche nahe an einer Mittelachse und/oder weit von einer Mittelachse beabstandet sind, um eine gleichmäßige Kraftstoffeinbringung sowie Kraftstoffverteilung und somit eine gute Gemischhomogenisierung zu erreichen.

Bevorzugt ist, dass der Kraftstoff dem Brennraum über die Strömungspfade an zumindest vier, vorzugsweise zumindest acht, Positionen zugeführt wird, welche Positionen vorzugsweise etwa regelmäßig verteilt in den Brennraum münden. Auf diese Weise wird eine besonders homogene Verteilung des Kraftstoffes erreicht.

Die Strömungspfade können durchgehend von der Vorkammer in den Brennraum oder auch verzweigt sein, sodass ein von der Vorkammer ausgehender Kanal an zwei oder mehr Positionen in den Brennraum mündet.

Die Vorkammer kann grundsätzlich jede Form aufweisen. Bei einem Hubkolbenmotor ist die Vorkammer bevorzugt rotationssymmetrisch zu einer Mittelachse des Brennraumes, parallel zu welcher der Kolben translatorisch bewegt wird, ausgebildet.

Besonders bevorzugt ist die Vorkammer linsenförmig, in Form eines Ellipsoids oder einer Kugel ausgebildet.

Vorteilhaft ist vorgesehen, dass ein Durchmesser der Vorkammer in eine Richtung normal zu einer Mittelachse des Brennraumes 5 % bis 70 %, bevorzugt 15 % bis 60 %, besonders bevorzugt 20 % bis 50 %, des Brennraumdurchmessers beträgt.

Vorteilhaft ist vorgesehen, dass ein Durchmesser der Vorkammer in eine Richtung normal zu einer Mittelachse des Brennraumes min. 10 %, bevorzugt min. 20 %, besonders bevorzugt min. 30 %, des Brennraumdurchmessers beträgt.

Bevorzugt ist es, wenn die Vorkammer entlang der Mittelachse des Brennraums eine Erstreckung von max. 50 %, bevorzugt max. 30 %, besonders bevorzugt max. 20 %, einer Erstreckung des Brennraums entlang der Mittelachse, insbesondere einer Erstreckung des Brennraums entlang der Mittelachse zu einem Zeitpunkt, in welchem sich der Kolben in einem oberen oder unteren Totpunkt befindet, aufweist.

Ein Volumen der Vorkammer beträgt vorzugsweise 1 % bis 50 %, besonders bevorzugt 2 % bis 40 %, insbesondere 10 % bis 30 % eines Brennraumvolumens, insbesondere eines Brennraumvolumens zu einem Zeitpunkt, in welchem sich der Kolben in einem oberen oder unteren Totpunkt befindet.

Ein Volumen der Vorkammer beträgt vorzugsweise min. 10 %, besonders bevorzugt min. 20 %, insbesondere min 30 % eines Brennraumvolumens, insbesondere eines Brennraumvolumens zu einem Zeitpunkt, in welchem sich der Kolben in einem unteren Totpunkt befindet.

Eine kompakte Vorkammer relativ zum Brennraum hat insbesondere den Vorteil, dass Kraftstoff rasch und gleichmäßig von der Vorkammer in den Brennraum bewegt und damit gut verteilt werden kann, wodurch ein besonders homogenes Gemisch erreicht wird.

Mit Vorteil ist vorgesehen, dass der Kraftstoff dem Brennraum über unterschiedlich lange Strömungspfade zugeführt wird. Auf diese Weise ist die Ausbildung einer kompakten Vorkammer bei gleichzeitig homogener Kraftstoffverteilung im Brennraum auf besonders einfache Weise möglich.

Eine Länge eines kürzesten Strömungspfades beträgt bevorzugt weniger als 97 %, vorzugsweise weniger als 90 %, insbesondere weniger als 80 %, vorzugsweise weniger als 70 %, besonders bevorzugt weniger als 60 %, einer Länge des längsten Strömungspfades.

Insbesondere um trotz unterschiedlich langer Strömungspfade ein möglichst gleichzeitiges Eindringen von Kraftstoff in den Brennraum zu ermöglichen, ist bevorzugt vorgesehen, dass ein Teil des Kraftstoffes, der sich von der Vorkammer in den Brennraum ausbreitet, entlang eines Strömungspfades wenigstens eine Zwischenkammer passiert, wobei der Teil des Kraftstoffes bei Passieren der Zwischenkammer insbesondere abgebremst wird. Bevorzugt ist die zumindest eine Zwischenkammer in einem Strömungspfad angeordnet, welcher sich von einem Strömungspfad mit maximaler Länge unterscheidet.

Die Zwischenkammer bewirkt üblicherweise eine Reduktion einer Strömungsgeschwindigkeit, sodass durch die Anordnung von einer oder mehreren Zwischenkammern in den Strömungspfaden unterschiedliche Längen der Strömungspfade insofern ausgeglichen werden können, als dass aufgrund der unterschiedlichen Geschwindigkeiten, mit welchen der Kraftstoff entlang der einzelnen Strömungspfade strömt, möglichst gleiche Durchströmzeiten erreicht werden, sodass Kraftstoff auch an weiter von der Vorkammer beabstandeten Positionen etwa gleichzeitig wie an Positionen in den Brennraum strömt, welche nahe an der Vorkammer sind. Dadurch wird eine homogene Gemischbildung besonders gut ermöglicht.

Es können entlang eines Strömungspfades natürlich auch mehrere Zwischenkammern vorgesehen sein.

Üblicherweise ist jeder Strömungspfad, welcher die Vorkammer mit dem Brennraum fluidisch verbindet, zumindest teilweise durch einen Kanal gebildet. Ein Kanal kann einen gleichbleibenden, zunehmenden oder abnehmenden Querschnitt aufweisen. Bevorzugt weisen die Kanäle etwa kreisrunde Querschnitte mit einem Durchmesser von 0,1 mm bis 10 mm auf.

Eine Reduktion einer Strömungsgeschwindigkeit ergibt sich mit einer Zwischenkammer insbesondere dann auf besonders einfache Weise, wenn der Strömungspfad mit der Zwischenkammer zunächst einen Kanal aufweist, an welchen Kanal eine Zwischenkammer anschließt, wonach die Zwischenkammer über einen weiteren Kanal mit dem Brennraum, gegebenenfalls über eine weitere Zwischenkammer, verbunden ist.

Üblicherweise bewirkt die Zwischenkammer entlang des Strömungspfades von der Vorkammer bis zum Brennraum zunächst eine Querschnittsvergrößerung und anschließend eine Querschnittsverkleinerung. Ein Querschnitt der Zwischenkammer ist somit in aller Regel größer als ein Querschnitt der an die Zwischenkammer anschließenden Kanäle.

Als Querschnitt des Kanals bzw. Querschnitt der Zwischenkammer wird bevorzugt jeweils ein Querschnitt an einer Position eines durch den jeweiligen Kanal bzw. die jeweilige Zwischenkammer verlaufenden Strömungspfades normal zu dem jeweiligen Strömungspfad verstanden.

Vorzugsweise ist die Zwischenkammer derart ausgebildet, dass die Querschnittsveränderung abrupt erfolgt. Bevorzugt ändert sich der Strömungsquerschnitt an einem Übergang zwischen Kanal und Zwischenkammer in einem Bereich von weniger als 10 mm, vorzugsweise innerhalb von weniger als 5 mm, besonders bevorzug weniger als 3 mm, entlang des Strömungspfades. Eine Querschnittsveränderung kann beispielsweise eine Querschnittsvergrößerung zumindest um den Faktor 1,5, vorzugsweise zumindest um den Faktor 2, besonders bevorzugt zumindest um den Faktor 3 bedeuten.

Vorteilhaft abrupt verjüngt sich der Querschnitt bevorzugt entlang des Strömungspfades wieder am Ende der Zwischenkammer bzw. an einem Übergang von der Zwischenkammer zu einem auf die Zwischenkammer folgenden Kanal. Eine derartige, vergleichsweise abrupte Querschnittsänderung bewirkt eine signifikante Reduktion einer Strömungsgeschwindigkeit, wodurch Zeiten, innerhalb welcher Kraftstoff von der Vorkammer in den Brennraum gelangt, entlang der kürzeren Strömungspfade an jene der längeren Strömungspfade angepasst werden können. Dadurch wird erreicht, dass der dem Brennraum durch die einzelnen Strömungspfade zugeführte Kraftstoff den Brennraum an den einzelnen Positionen etwa gleichzeitig erreicht.

Vorteilhaft ist es, wenn der Querschnitt zumindest eines Kanals, welcher die Vorkammer und die Zwischenkammer miteinander verbindet, größer ist als der Querschnitt von einem oder mehreren Kanälen, welche die Zwischenkammer und den Brennraum verbinden. Ein solcher Kanal kann auch als Tumble-Kanal ausgebildet sein und eine Krümmung aufweisen.

Ferner ist es vorteilhaft, wenn der Querschnitt zumindest eines Kanals, welcher die Vorkammer und die Zwischenkammer miteinander verbindet, größer ist als der Querschnitt von einem oder mehreren der Kanäle, welche Strömungspfaden zugeordnet sind, die keine Zwischenkammern aufweisen.

Weiter ist es vorteilhaft, wenn der Querschnitt von zumindest einem, vorzugsweise allen, Kanälen, welche die Zwischenkammer und den Brennraum miteinander verbinden, kleiner ist als der Querschnitt der Zwischenkammer.

Vorzugsweise ist der maximale Querschnitt der Zwischenkammer größer als oder gleich wie eine Kanallänge des zumindest einen Kanals, welcher die Vorkammer und die Zwischenkammer miteinander verbindet, und/oder größer als oder gleich wie eine Kanallänge des zumindest einen Kanals, welcher die Zwischenkammer und den Brennraum miteinander verbindet.

Vorteilhaft ist es weiter, wenn die Vorkammer lediglich über Strömungspfade mit dem Brennraum verbunden ist.

Bevorzugt ist zumindest ein Strömungspfad ohne Zwischenkammer vorgesehen, wobei dieser Strömungspfad besonders bevorzugt der längste Strömungspfad oder nicht der kürzeste Strömungspfad ist. Ein Strömungspfad ohne Zwischenkammer ist vorzugsweise gänzlich durch einen Kanal, insbesondere mit einem konstanten Querschnitt, gebildet.

Vorzugsweise umfasst der Kolbenmotor zumindest zwei Strömungspfade ohne Zwischenkammer, welche mit einem ersten Abstand zueinander in den Brennraum münden, und zumindest zwei Strömungspfade mit zumindest einer Zwischenkammer, welche mit einem zweiten Abstand zueinander in den Brennraum münden, wobei der erste Abstand größer ist, vorzugsweise mindestens zweimal größer, besonders vorteilhaft mindestens viermal größer und ganz besonders vorteilhaft mindestens sechsmal größer ist, als der zweite Abstand.

Bevorzugt ist der maximale Querschnitt der Zwischenkammer größer als der maximale Querschnitt des Kanals, insbesondere der maximale Querschnitt eines jeden Kanals, welcher in die Zwischenkammer mündet.

Vorteilhaft ist es weiter, wenn jeder Querschnitt der Zwischenkammer größer ist als jeder Querschnitt des Kanals, welcher die Zwischenkammer mit der Vorkammer und/oder die Zwischenkammer mit dem Brennraum verbindet.

Die Zwischenkammer kann grundsätzlich jede Form aufweisen, welche dazu geeignet ist, eine Strömungsgeschwindigkeit gegenüber einem Kanal zu reduzieren. Besonders bevorzugt ist vorgesehen, dass ein Verhältnis einer Erstreckung der Zwischenkammer in einer Richtung normal zum Strömungspfad zu einer Erstreckung des Kanals, welcher Vorkammer und Zwischenkammer verbindet, normal zum Strömungspfad zumindest 1,5, insbesondere zumindest 2, vorzugsweise zumindest 4, beträgt.

Bevorzugt sind sowohl die Kanäle als auch die Zwischenkammern mit einem runden, insbesondere einem zumindest nahezu kreisförmigen, Querschnitt ausgebildet, wenngleich auch andere Querschnitte wie insbesondere ovale, quadratische oder rechteckige Querschnitte möglich sind. Bevorzugt beträgt ein Verhältnis eines maximalen Durchmessers der Zwischenkammer zu einem minimalen Durchmesser eines in die Zwischenkammer mündenden Kanals zumindest 1,5, vorzugsweise zumindest 2, besonders bevorzugt zumindest 4.

Weiter ist bevorzugt vorgesehen, dass die Kanäle, welche die Vorkammer mit dem Brennraum bzw. die Vorkammer mit einer Zwischenkammer sowie die Zwischenkammer mit gegebenenfalls einem oder mehreren weiteren Zwischenkammern oder dem Brennraum verbinden, zumindest bereichsweise, vorzugsweise im Wesentlichen entlang einer gesamten Länge der Kanäle, einen konstanten Querschnitt aufweisen.

Besonders bevorzugt weisen die Kanäle einen Durchmesser von 0,1 mm bis 15 mm, vorzugsweise 0,5 mm bis 5 mm, besonders bevorzugt 08 mm bis 3 mm, auf.

Vorzugsweise ist vorgesehen, dass mit der Zwischenkammer ein oder mehrere Kanäle verbunden sind, welche die Zwischenkammer mit einer oder mehreren Positionen im Brennraum verbinden, insbesondere mit mehreren voneinander beabstandeten Positionen.

Es kann auch vorgesehen sein, dass mit der Zwischenkammer eine erste Anzahl von Kanälen verbunden ist, welche die Zwischenkammer mit der Vorkammer verbinden, und eine zweite Anzahl von Kanälen, welche die Zwischenkammer mit dem Brennraum verbinden, wobei die zweite Anzahl kleiner ist als die erste Anzahl. Beispielsweise kann die erste Anzahl 1 bis 3 und die zweite Anzahl 2 bis 8 betragen.

Es ist bevorzugt vorgesehen, dass die Zwischenkammer mit der Vorkammer durch einen Kanal verbunden ist, welcher eine gekrümmte Mittellinie aufweist. Dadurch wird ein Drall, eine Turbulenz, eine Verwirbelung und/oder ein Tumble in die Strömung eingebracht.

Ferner kann dadurch ein Drall, eine Turbulenz, eine Verwirbelung und/oder ein Tumble in der Vorkammer und/oder der Zwischenkammer erzeugt werden, die eine Spülung der Kammern und/oder eine Gemischbildung in den Kammern verbessert. Der Kraftstoff wird daher bevorzugt dem Brennraum über zumindest einen Strömungspfad zugeführt, welcher Strömungspfad zumindest bereichsweise eine gekrümmte Mittellinie aufweist, sodass ein Drall, eine Turbulenz, eine Verwirbelung und/oder ein Tumble in die Strömung eingebracht wird.

Es kann auch bei Kanälen, welche die Zwischenkammer mit dem Brennraum verbinden und/oder bei Kanälen, welche die Vorkammer mit dem Brennraum verbinden, eine gekrümmte Mittellinie vorgesehen sein. Ebenso können auch diese Kanäle als Tumble-Kanäle ausgebildet sein.

Die Krümmung kann dabei grundsätzlich eine beliebige Orientierung aufweisen. Bevorzugt ist jedoch vorgesehen, dass die Mittellinie um eine zu einer Mittelachse des Brennraums etwa normale Achse gekrümmt ist.

Bevorzugt ist vorgesehen, dass ein Verhältnis eines Brennraumdurchmessers zu einem Krümmungsradius mehr als 0,5, vorzugsweise 0,7 bis 10, insbesondere 1,5 bis 5, beträgt.

Günstig ist es, wenn ein solcher Kanal eine entsprechende, insbesondere konstante, Krümmung bis zu einem Eintritt in die Zwischenkammer aufweist, vorzugsweise entlang einer gesamten Länge des Kanals.

Es kann bevorzugt vorgesehen sein, dass zumindest ein Kanal, insbesondere ein Kanal, welcher die Vorkammer mit einer Zwischenkammer verbindet, einen nicht kreisförmigen Querschnitt aufweist, insbesondere einen elliptischen Querschnitt und/oder einen Querschnitt mit teilweise parallelen Seitenkanten. Auf diese Weise kann eine besonders effektive Verzögerung sowohl einer Strömung als auch einer Durchbrenngeschwindigkeit in der Zwischenkammer erzielt werden.

Günstig ist es, wenn zumindest ein in die Zwischenkammer mündender Kanal außermittig in die Zwischenkammer mündet, insbesondere tangential, um ein zumindest teilweise walzenförmiges Strömungsfeld in der Zwischenkammer zu erreichen. Ein derartiger Kanal mit einer gekrümmten Mittellinie kann auch als Tumble-Kanal bezeichnet werden.

Der Tumble-Kanal kann einen nicht kreisförmigen Querschnitt, beispielsweise einen etwa rechteckförmigen Querschnitt, und eine gekrümmte Mittellinie aufweisen, sodass sich eine walzenförmige Strömung in der Zwischenkammer ergibt.

Besonders bevorzugt ist vorgesehen, dass der Kraftstoff dem Brennraum und/oder das Gemisch der Vorkammer über die einzelnen Strömungspfade mit zumindest teilweise unterschiedlichen Geschwindigkeiten zugeführt wird. Besonders bevorzugt korrespondieren die unterschiedlichen Geschwindigkeiten mit den unterschiedlichen Längen der Strömungspfade, sodass Kraftstoff im Wesentlichen gleichzeitig an den einzelnen Positionen in den Brennraum gelangt und das Gemisch über die einzelnen Strömungspfade etwa gleichzeitig in die Vorkammer gelangt, insbesondere gepresst wird.

Die über Strömungspfade mit dem Brennraum verbundene Vorkammer kann auch dazu genutzt werden, das Gemisch im Brennraum über die Positionen zu zünden, sodass die Zündung des Gemisches im Brennraum an unterschiedlichen Positionen gleichzeitig eingeleitet wird. Durch ein Einleiten der Zündung an mehreren Positionen wird ein schneller Abbrand bzw. eine hohe Verbrennungsgeschwindigkeit erreicht, sodass nahezu ein thermodynamisch idealer Gleichraumprozess erreicht werden kann, wodurch eine besonders hohe Effizienz erreicht wird.

Es ist daher bevorzugt vorgesehen, dass eine Zündung des Gemisches im Brennraum über von der Vorkammer ausgehende Flammenfronten erfolgt, welche sich über die Strömungspfade in den Brennraum ausbreiten und das Gemisch im Brennraum an mehreren Positionen zünden.

Eine Zündung des Gemisches in den Strömungspfaden kann grundsätzlich an jeder Position entlang der Strömungspfade erfolgen. Bevorzugt ist vorgesehen, dass das Gemisch in der Vorkammer gezündet wird.

Üblicherweise sind die Strömungspfade derart ausgebildet und gegebenenfalls mit Zwischenkammern versehen, dass entlang kürzerer Strömungspfade geringere Strömungsgeschwindigkeiten einerseits und Flammausbreitungsgeschwindigkeiten andererseits als in den längeren Strömungspfaden erreicht werden, sodass der Kraftstoff bzw. die Flammfronten den Brennraum über die einzelnen Strömungspfade üblicherweise etwa gleichzeitig erreichen, insbesondere innerhalb eines Zeitraumes, in welchem die Kurbelwelle um weniger als 10 Grad bewegt wird.

Bevorzugt ist vorgesehen, dass die Strömungspfade derart ausgestaltet sind, dass mit dem Kolbenmotor ein Verfahren durchführbar ist, bei welchem vom Ausstoß des Kraftstoffs in den Brennraum mittels einer ersten Kraftstofffront bis zu einem Ausstoß des Kraftstoffs in den Brennraum mittels einer letzten Kraftstofffront die Welle um weniger als 20 Grad, insbesondere weniger als 15 Grad, bevorzugt weniger als 10 Grad, bewegt wird.

Bevorzugt ist vorgesehen, dass die Strömungspfade derart ausgestaltet sind, dass mit dem Kolbenmotor ein Verfahren durchführbar ist, bei welchem vom Entzünden des Gemisches im Brennraum mittels einer ersten Flammenfront bis zu einem Zünden des Gemisches im Brennraum mittels einer letzten Flammenfront die Welle um weniger als 20 Grad, insbesondere weniger als 15 Grad, bevorzugt weniger als 10 Grad, bewegt wird.

Es können beispielsweise in dem oder den längsten Strömungspfaden, welche beispielsweise die Vorkammer mit einem Rand des Brennraumes verbinden, keine Zwischenkammern angeordnet sein und eine oder mehrere Zwischenkammern in Strömungspfaden vorgesehen sein, welche die Vorkammer mit mittleren Bereichen des Brennraumes verbinden, sodass die Strömungspfade entsprechend kürzer sind, um trotz unterschiedlicher Längen der einzelnen Strömungspfade etwa gleiche Kraftstoffausstoßzeiten und/oder Durchbrennzeiten zu erreichen.

Durch die Einleitung der Verbrennung an mehreren Positionen gleichzeitig werden besonders niedrige Durchbrennzeiten im Brennraum erreicht, wodurch eine besonders hohe Effizienz erreicht werden kann. Die Zündung kann beispielsweise in der Vorkammer mittels einer Zündvorrichtung wie einer Zündkerze eingeleitet werden.

Die weitere Aufgabe wird erfindungsgemäß durch einen Kolbenmotor der eingangs genannten Art gelöst, welcher eine Vorkammer aufweist, die mit dem Brennraum über mehrere Strömungspfade an mehreren Positionen fluidisch verbunden ist, wobei die Strömungspfade jeweils zumindest teilweise durch Kanäle gebildet sind, sodass das Gemisch im Brennraum durch Zünden eines zündfähigen Gemisches in der Vorkammer entzündbar ist, und einen Injektor zur Einbringung von Kraftstoff, insbesondere Wasserstoff, in die Vorkammer aufweist, wobei der Kolbenmotor dazu eingerichtet ist, im Brennraum das zündfähige Gemisch zu bilden, indem Kraftstoff, insbesondere mit hohem Druck, in die Vorkammer eingebracht wird, welcher Kraftstoff sich anschließend über die Strömungspfade in dem Brennraum ausbreitet und sich im Brennraum mit einem Sauerstoff enthaltenden Gas vermischt.

Bevorzugt ist der Kolbenmotor zur Durchführung eines erfindungsgemäßen Verfahrens eingerichtet.

Der Kolbenmotor kann sowohl als Hubkolbenmotor als auch als Rotationskolbenmotor ausgebildet sein. Wenn der Kolben als Hubkolbenmotor ausgebildet ist, ist bevorzugt vorgesehen, dass die Vorkammer und die Strömungspfade sowie die Positionen in einem Zylinderkopf angeordnet sind. Entsprechendes gilt für den Fall, dass eine Zwischenkammer vorgesehen ist, um eine Strömungsgeschwindigkeit bzw. eine Flammausbreitungsgeschwindigkeit in einzelnen Strömungspfaden zu reduzieren.

Der Zylinderkopf kann auf beliebige aus dem Stand der Technik bekannte Weisen gebildet sein, beispielsweise in einem 3D-Druckverfahren, beispielsweise aus einem Metall.

Insbesondere wenn der Kolbenmotor als Hubkolbenmotor ausgebildet ist, ist besonders bevorzugt vorgesehen, dass die Strömungspfade in Positionen in den Brennraum münden, welche in einer Radialrichtung normal zu einer Mittelachse des Brennraumes zumindest teilweise einen Abstand voneinander aufweisen, welcher zumindest 50 % einer maximalen Erstreckung des Brennraumes in dieser Radialrichtung entspricht. Damit kann Kraftstoff an weit voneinander beabstandeten Positionen gleichzeitig in den Brennraum eingebracht werden, wodurch eine gute Gemischhomogenisierung und eine optimale Gemischentzündung in dem Brennraum erreicht wird.

Als Mittelachse wird bei einem Hubkolbenmotor eine Gerade parallel zu einer Bewegungsrichtung des Kolbens im Brennraum angesehen, welche mittig im Brennraum angeordnet ist. Die Mittelachse kann auch eine Zylinderachse sein, wenn der Brennraum zylinderförmig ausgebildet ist.

Wenn der Kolbenmotor nicht als Hubkolbenmotor ausgebildet ist, sondern beispielsweise als Rotationskolbenmotor, ist bevorzugt vorgesehen, dass Positionen, an welchen die Strömungspfade in den Brennraum münden, einen Abstand voneinander in einer Richtung aufweisen, welcher zumindest 50 % einer Erstreckung des Brennraumes in dieser Richtung beträgt, und zwar zu einem Zeitpunkt der Zündung. Die Positionen können in jeder Richtung voneinander beabstandet sein, insbesondere in einer Umfangsrichtung und/oder einer Drehrichtung des Rotationskolbens und/oder in eine Richtung parallel zur Rotationsachse des Rotationskolbens.

Günstig ist es, wenn der Kolbenmotor dazu eingerichtet ist, mittels des Injektors Kraftstoff einzubringen, während sich der Kolben in dem oberen Totpunkt befindet und/oder während der Kolben während eines Ansaugtaktes von einem oberen Totpunkt zu einem unteren Totpunkt bewegt wird und/oder während der Kolben während eines Verdichtungstaktes vom unteren Totpunkt zum oberen Totpunkt bewegt wird.

Üblicherweise weist der Kolbenmotor ein Steuergerät auf, welches beispielsweise dazu eingerichtet sein kann, den Injektor bei einer entsprechenden Bewegung des Kolbens in entsprechender Weise anzusteuern.

Als Ansaugtakt wird üblicherweise ein Zeitraum verstanden, in welchem sich der Kolben von einem oberen Totpunkt zum unteren Totpunkt bewegt, wobei in diesem Zeitraum keine Verbrennung erfolgt und ein oder mehrere Einlassventile zumindest zeitweise geöffnet sind.

Bevorzugt ist vorgesehen, dass zumindest zwei Positionen einen Abstand voneinander aufweisen, welcher zumindest 30 %, vorteilhaft zumindest 50% und besonders vorteilhaft zumindest 70 %, eines Brennraumdurchmessers entspricht. Dies ermöglicht die Einbringung von Kraftstoff an weit voneinander beabstandeten Positionen, um eine gute Gemischbildung bzw. Homogenisierung zu erreichen.

Besonders bevorzugt ist vorgesehen, dass die Strömungspfade unterschiedliche Längen aufweisen, wobei zumindest ein Strömungspfad, welcher sich von einem Strömungspfad mit einer maximalen Länge unterscheidet, mindestens eine Zwischenkammer aufweist, in welchem mindestens ein Kanal mündet, welcher die Zwischenkammer mit der Vorkammer verbindet, wobei die Zwischenkammer einen Querschnitt aufweist, welcher größer ist als ein Querschnitt eines in die Zwischenkammer mündenden Kanals. Auf diese Weise kann eine Angleichung von Durchströmzeiten und Durchbrennzeiten entlang der einzelnen Strömungspfade, welche sich insbesondere bei einer im Vergleich zum Brennraum kompakten Vorkammer und weit voneinander beabstandeten Positionen ergeben, ein etwa gleichzeitiges Einbringen von Kraftstoff über die einzelnen Strömungspfade sowie ein etwa gleichzeitiges Zünden eines im Brennraum befindlichen Gemisches ausgehend von der Vorkammer erreicht werden.

Es ist bevorzugt vorgesehen, dass der Kanal, welcher die Zwischenkammer mit der Vorkammer verbindet, eine Krümmung und/oder einen nicht kreisförmigen Querschnitt aufweist und/oder tangential in die Zwischenkammer mündet. Dadurch ergibt sich eine walzenförmige Strömung, wodurch ein vorteilhafter Strömungspfad realisiert werden kann, wodurch insbesondere eine vorteilhafte Verzögerung der Strömung und/oder der Durchbrenngeschwindigkeit und/oder eine Homogenisierung des Gemisches bei Rückströmung erreicht werden.

Günstig ist es, wenn zumindest eine Position einen Abstand von einer Mittelachse des Brennraumes aufweist, welcher Abstand weniger als 15 %, vorteilhaft weniger als 10 % und besonders vorteilhaft weniger als 5 %, eines Brennraumdurchmessers beträgt und/oder das zumindest eine Position einen Abstand von der Mittelachse des Brennraumes aufweist, welcher mehr als 25 %, vorteilhaft mehr als 35 % und besonders vorteilhaft mehr als 40 %, eines Brennraumdurchmessers beträgt. Dies ermöglicht die Einbringung von Kraftstoff gleichmäßig über den Brennraum verteilt sowie eine Zündung an gleichmäßig über den Brennraum verteilten Positionen.

Üblicherweise ist in der Vorkammer und/oder in einer Zwischenkammer eine Zündeinrichtung wie eine Zündkerze angeordnet, sodass im Brennraum befindliches Gemisch ausgehend von der Vorkammer bzw. der Zwischenkammer über die Strömungspfade gezündet werden kann, und zwar an mehreren Positionen im Brennraum etwa gleichzeitig, sodass eine besonders niedrige Durchbrennzeit erreicht wird, wodurch eine hohe Effizienz erzielt werden kann.

Wenn ein oder mehrere Strömungspfade mit Zwischenkammer vorgesehen sind, ist bevorzugt vorgesehen, dass zumindest ein Strömungspfad, welcher die Zwischenkammer aufweist, insbesondere sämtliche Strömungspfade mit Zwischenkammer, an einer Position in den Brennraum mündet, welche einen Abstand von der Mittelachse von weniger als 30 %, insbesondere weniger als 20 %, besonders vorteilhaft weniger als 15 %, eines Brennraumdurchmessers aufweist, Insbesondere dann, wenn die Vorkammer zentral bzw. mit geringem Abstand zur Mittelachse angeordnet ist, sind Strömungspfade zwischen der Vorkammer und Positionen nahe der Mittelachse vorzugsweise kürzer als andere, weswegen eine Zwischenkammer in diesen Strömungspfaden, welche die Positionen nahe der Mittelachse mit der Vorkammer verbinden, dazu führt, dass hier geringere Durchbrenngeschwindigkeiten erreicht werden, um Durchbrennzeiten durch die einzelnen Strömungspfade aneinander anzugleichen.

Es versteht sich, dass mehrere Strömungspfade zumindest eine Zwischenkammer aufweisen können. Es können auch mehrere Strömungspfade ohne Zwischenkammern ausgebildet sein. Grundsätzlich kann auch vorgesehen sein, dass in jedem Strömungspfad eine Zwischenkammer angeordnet ist. Eine möglichst gleichzeitige Zündung des Gemisches im Brennraum an unterschiedlichen Positionen kann dann beispielsweise durch unterschiedliche Ausgestaltung in den einzelnen Zwischenkammern erreicht werden.

Weiter kann vorgesehen sein, dass Strömungspfade teilweise in gemeinsamen Kanälen verlaufen und sich in Kanälen und/oder in Zwischenkammern teilen.

Der erfindungsgemäße Kolbenmotor kann auf verschiedenste Weisen hergestellt werden. Beispielsweise kann vorgesehen sein, dass jene Komponenten des Kolbenmotors, welche die Vorkammer, die Zwischenkammer und die Kanäle aufweisen, beispielsweise der Zylinderkopf, in einem 3D-Druck-Verfahren hergestellt werden.

Um ein möglichst rasches Durchbrennen der Vorkammer zu erreichen, ist bevorzugt vorgesehen, dass die Vorkammer eine Erstreckung in Radialrichtung aufweist, welche weniger als 50 %, insbesondere weniger als 30 %, einer maximalen Erstreckung des Brennraumes in dieser Radialrichtung beträgt. Dadurch ist es möglich, die einzelnen, von der Vorkammer ausgehenden Kanäle an der Vorkammer nahezu gleichzeitig zu entzünden, sodass besonders geringe Durchbrennzeiten im Brennraum erreicht werden können.

Bevorzugt ist vorgesehen, dass die Strömungspfade, insbesondere die Kanäle, derart in die Vorkammer münden, dass eine turbulente Strömung, beispielsweise eine wirbel-, drall- und/oder walzenförmige Strömung, in der Vorkammer erreicht wird. Bevorzugt münden hierzu zumindest einige Strömungspfade, insbesondere Kanäle, in einer Draufsicht nicht radial in die Vorkammer, sondern unter einem Einströmwinkel zu einer Radialrichtung, welche normal zu einer Mittelachse orientiert ist, von 10 Grad bis 70 Grad, insbesondere 20 Grad bis 50 Grad.

Vorzugsweise ist in der Vorkammer eine Zündeinrichtung wie beispielsweise eine Zündkerze vorgesehen, welche vorteilhaft exzentrisch in der Vorkammer positioniert ist. Eine exzentrische Anordnung ist günstig für die Bildung einer Turbulenz in der Vorkammer, um eine hohe Flammausbreitungsgeschwindigkeit in der Vorkammer zu erreichen. Ferner kann dadurch sichergestellt werden, dass ein Zündfunke außermittig eines Wirbels und damit nicht im Zentrum eines Wirbels ausgelöst wird, wodurch die Zündung des Gemisches verbessert werden kann.

Es ist bevorzugt vorgesehen, dass ein Verhältnis eines Volumens der Vorkammer zu einem Volumen der Zwischenkammer zumindest 2, vorzugsweise zumindest 4, beträgt. Dadurch kann eine Verzögerung der Flammausbreitung und/oder eine Verzögerung der Strömung auf besonders vorteilhafte Weise erreicht werden.

Ein Verhältnis von einem Querschnitt der Vorkammer zu einem Querschnitt der Zwischenkammer beträgt bevorzugt zumindest 1,5, vorzugweise zumindest 2, insbesondere zumindest 4. Als Querschnitt der Vorkammer kann ein Querschnitt in einer Ebene normal zur Mittelachse angesehen werden.

Die Vorkammer und die Zwischenkammer können grundsätzlich eine beliebige Form aufweisen. Bevorzugt ist vorgesehen, dass die Vorkammer und/oder die Zwischenkammer rotationssymmetrisch ausgebildet sind, insbesondere rotationssymmetrisch um eine Mittelachse, vorzugsweise linsenförmig oder kugelförmig.

Es ist vorteilhaft, wenn die Zwischenkammer, entlang der Mittellinie des Brennraums betrachtet, insbesondere jeweils axial beabstandet zueinander, zwischen der Vorkammer und dem Brennraum angeordnet ist. In einer Draufsicht betrachtet ist die Zwischenkammer vorzugsweise radial gänzlich innerhalb der Vorkammer angeordnet. Besonders vorteilhaft ist es, wenn die zumindest eine Vorkammer, die zumindest eine Zwischenkammer und die Strömungspfade außerhalb dem Brennraum angeordnet sind. Bevorzugt ist die Vorkammer linsenförmig bzw. etwa in Form eines Ellipsoids, bei welchem die kurze Achse mit der Mittelachse zusammenfällt, und die Zwischenkammer kugelförmig ausgebildet. Vorkammer und/oder Zwischenkammern können auch ringförmig ausgebildet sein, insbesondere dann, wenn ein sich entlang der Mittelachse erstreckender Injektor vorgesehen ist.

Vorkammer, Kanäle und eine oder mehrere Zwischenkammern können grundsätzlich in jedem Teil des Kolbenmotors angeordnet sein, beispielsweise im Motorgehäuse oder im Kolben. Besonders bevorzugt ist jedoch vorgesehen, dass Vorkammer, eine oder mehrere Zwischenkammern sowie die Kanäle, welche die Vorkammer mit der oder den Zwischenkammern und die eine oder mehreren Zwischenkammern mit dem Brennraum verbinden, im Zylinderkopf angeordnet sind. Dies ermöglicht ein Umrüsten bestehender Motoren durch einen einfachen Austausch des Zylinderkopfes. Mittels 3D-Drucks kann der Zylinderkopf einfach und gleichzeitig mit nahezu beliebiger Geometrie hergestellt werden.

Weitere Merkmale, Vorteile und Wirkungen der Erfindung ergeben sich anhand des nachfolgend dargestellten Ausführungsbeispiels. In den Zeichnungen, auf welche dabei Bezug genommen wird, zeigen:
Fig. 1 eine Prinzipdarstellung eines erfindungsgemäßen Kolbenmotors;
Fig. 2 bis 4 eine Vorkammer samt Strömungspfaden, welche durch Kanäle und eine Zwischenkammer gebildet sind, welche die Vorkammer mit einem Brennraum verbinden, in unterschiedlichen Ansichten;
Fig. 5 eine brennraumseitige Draufsicht auf einen Zylinderkopf eines erfindungsgemäßen Kolbenmotors samt Einlass- und Auslassventilen.

Fig. 1 zeigt eine Prinzipdarstellung eines als Hubkolbenmotor ausgebildeten erfindungsgemäßen Kolbenmotors. Ersichtlich ist ein mit einer als Kurbelwelle ausgebildeten Welle 20 verbundener Kolben 18, welcher durch eine Verbrennung eines Gemisches in einem zylindrischen Brennraum 19 entlang einer Mittelachse 6 translatorisch bewegbar ist, um die Welle 20 in eine Drehbewegung um eine Motorachse zu versetzen.

Wie dargestellt weist der Hubkolbenmotor eine Vorkammer 1 sowie Strömungspfade 2 unterschiedlicher Längen auf, über welche die Vorkammer 1 mit dem Brennraum 19 an unterschiedlichen Positionen 5a, 5b verbunden ist. Die Vorkammer 1 weist in einer Radialrichtung 7 einen geringeren Durchmesser und entlang der Mittelachse 6 eine geringere Länge als der Brennraum 19 auf, ist also kompakter als der Brennraum 19 ausgebildet, sodass sich Strömungspfade 2 unterschiedlicher Längen ergeben, welche die Vorkammer 1 mit verteilt über den Brennraum 19 angeordneten Positionen 5a, 5b verbinden. Positionen 5b nahe der Mittelachse 6 sind somit über kürzere Strömungspfade 2 mit der Vorkammer 1 verbunden als Positionen 5a weiter außen im Brennraum 19, welche einen größeren Abstand zur Mittelachse 6 aufweisen.

Um entlang der einzelnen Strömungspfade 2 trotz der unterschiedlichen Längen derselben etwa gleiche Durchströmzeiten bzw. Durchbrennzeiten zu erreichen, ist in den kürzeren Strömungspfaden 2 eine Zwischenkammer 4 angeordnet, welche eine Verzögerung der Strömung sowie der Flammausbreitung bewirkt.

In die Vorkammer 1 mündet ein Injektor 13, über welchen Kraftstoff, insbesondere Wasserstoff, mit einem hohen Druck von beispielsweise mehreren hundert bar in die Vorkammer 1 eingebracht werden kann. Der Wasserstoff kann sich anschließend insbesondere aufgrund des geringen spezifischen Gewichtes und des Druckes, mit welchem der Wasserstoff eingebracht wird, über die Strömungspfade 2 ausgehend von der Vorkammer 1 in den Brennraum 19 ausbreiten, und somit eine homogene Gemischbildung im Brennraum 19 bewirken.

Weiter ist in der Vorkammer 1 eine hier durch eine Zündkerze gebildete Zündeinrichtung 12 vorgesehen, mit welcher Gemisch in der Vorkammer 1 entzündet werden kann, sodass von der Vorkammer 1 ausgehende Flammfronten über die einzelnen Strömungspfade 2 im Brennraum 19 befindliches Gemisch an unterschiedlichen Positionen 5a, 5b entzünden können. Dadurch kann eine Verbrennung des Gemisches im Brennraum 19 innerhalb eines sehr kurzen Zeitraumes erfolgen, wodurch eine hohe Effizienz erreicht werden kann.

Wie ersichtlich ist ein Kanal 3, welcher die Vorkammer 1 mit der Zwischenkammer 4 verbindet, gekrümmt bzw. mit gekrümmter Mittellinie 8 ausgebildet, sodass eine Tumble-Strömung erreicht wird, welche für eine besonders vorteilhafte Strömung sorgt. Dieser Kanal 3 kann auch als Tumble-Kanal 11 bezeichnet werden.

Fig. 2 bis 4 zeigen jeweils eine Vorkammer 1 samt Strömungspfaden 2, welche die Vorkammer 1 mit Positionen 5a, 5b in einem nicht dargestellten Brennraum 19 eines Hubkolbenmotors fluidisch verbinden, wobei die Strömungspfade 2 durch Kanäle 3 und teilweise durch Kanäle 3 und eine Zwischenkammer 4 gebildet sind.

Wie ersichtlich sind mehrere Strömungspfade 2 vorgesehen, welche die Vorkammer 1 fluidisch mit dem Brennraum 19 verbinden. Zwölf Strömungspfade 2 verbinden im dargestellten Ausführungsbeispiel die Vorkammern 1 mit weiter außen im Brennraum 19 angeordneten Positionen 5a, also Positionen 5a, welche weiter von einer Mittelachse 6 des Brennraumes 19 entfernt sind, während fünf Strömungspfade 2 vorgesehen sind, welche in einen etwa zentralen Bereich des Brennraumes 19 näher an der Mittelachse 6 an Positionen 5b münden und daher kürzer sind.

Die an äußeren Bereichen des Brennraumes 19 mündenden Strömungspfade 2 sind durch vier in die Vorkammer 1 mündende Kanäle 3 gebildet, welche vier in die Vorkammer 1 mündenden Kanäle 3 sich in weiterer Folge jeweils auf zwei Kanäle 3 aufteilen.

Wie in der in Fig. 4 dargestellten Draufsicht gut erkennbar münden diese vier Kanäle 3 nicht radial in die Vorkammer 1, sondern unter einem Einströmwinkel 17 von etwa 40 Grad, sodass sich in der Vorkammer 1 eine Strömung ergibt, welche eine Zwangsturbulenz in der Vorkammer 1 aufweist, welche vorteilhaft für eine rasche Flammausbreitung auch bei niedriger Last ist.

Die fünf, in einem zentralen Bereich des Brennraumes 19 mündenden Strömungspfade 2 verlaufen von der Vorkammer 1 aus zunächst über einen Kanal 3, welcher einen nicht kreisförmigen Querschnitt aufweist, hier ein etwa rechteckförmiger Querschnitt mit abgerundeten Ecken, und als Tumble-Kanal 11 ausgebildet ist. Dieser Kanal 3 verbindet die Vorkammer 1 mit einer Zwischenkammer 4 und weist zudem eine gekrümmte Mittellinie 8 auf. Die Mittellinie 8 ist dabei um eine Achse 10 gekrümmt, welche etwa normal zu einer Mittelachse 6 eines Zylinders steht, welchem die Vorkammer 1 zugeordnet ist und welcher einen Brennraum 19 mitdefiniert. Dieser Kanal 3, welcher auch als Tumble-Kanal 3 bezeichnet wird, weist eine Krümmung mit einem Krümmungsradius 9 auf, welcher Krümmungsradius 9 geringer ist als ein Brennraumdurchmesser, um eine günstige Turbulenz zu erreichen.

Der als Tumble-Kanal 11 ausgebildete Kanal 3 mündet in die Zwischenkammer 4, und zwar ebenfalls nicht radial, sondern etwa tangential, um in der Zwischenkammer 4 eine walzenförmige Strömung zu bewirken, welche für eine Verzögerung vorteilhaft sein kann.

Mit der Zwischenkammer 4 sind fünf Kanäle 3 verbunden, welche die Zwischenkammer 4 mit Positionen 5b im Brennraum 19 verbinden. Diese fünf Strömungspfade 2 verlaufen somit von der Vorkammer 1 bis zur Zwischenkammer 4 gemeinsam im Tumble-Kanal 3 und teilen sich in der Zwischenkammer 4 auf die fünf in der zentralen Position 5b im Brennraum 19 mündenden Kanäle 3 auf.

Aufgrund der Zwischenkammer 4 wird eine Flammausbreitungsgeschwindigkeit sowie eine Strömungsgeschwindigkeit des Kraftstoffs bzw. des Gemisches entlang dieser Strömungspfade 2 erreicht, welche geringer ist als die Flammausbreitungsgeschwindigkeit bzw. Strömungsgeschwindigkeit entlang jener Strömungspfade 2, welche die Vorkammer 1 mit den zwölf weiter außen im Brennraum 19 befindlichen Positionen 5a verbinden, sodass die von der Vorkammer 1 ausgehenden Flammenfronten und der von der Vorkammer 1 ausgehende Kraftstoff den Brennraum 19 trotz der unterschiedlichen Längen der einzelnen Strömungspfade 2 etwa gleichzeitig erreichen.

Entsprechend erreicht das Gemisch, welches in die Vorkammer 1 zurückströmt, bevor die Zündung erfolgt, die Vorkammer 1 über die einzelnen Strömungspfade 2 etwa gleichzeitig.

Wie in den Fig. 2 bis 4 gut ersichtlich ist die Vorkammer 1 etwa linsenförmig ausgebildet und ist die Zwischenkammer 4 etwa kugelförmig ausgebildet. Ein Durchmesser bzw. eine maximale Erstreckung der Vorkammer 1 in einer Radialrichtung 7, welche normal zur Mittelachse 6 orientiert ist, beträgt hier weniger als 30 % eines Brennraumdurchmessers, sodass sich eine rasche Verbrennung in der Vorkammer 1 ergibt. Die Zwischenkammer 4 weist einen noch kleineren Durchmesser als die Vorkammer 1 auf. Die Zwischenkammer 4 weist jedoch einen gegenüber den in die Zwischenkammer 4 mündenden Kanälen 3 und gegenüber dem als Tumble-Kanal 11 ausgebildeten Kanal 3 zwischen Vorkammer 1 und Zwischenkammer 4 einen um etwa den Faktor 5 größeren Durchmesser auf, sodass sich eine günstige Reduktion der Durchbrenngeschwindigkeit und der Strömungsgeschwindigkeit in der Zwischenkammer 4 ergeben. Wie ersichtlich erfolgt eine Querschnittsveränderung dabei an einem Übergang von Kanal 3 zur Zwischenkammer 4 vergleichsweise abrupt, im Ausführungsbeispiel auf wenigen Millimetern.

Vorkammer 1 und Zwischenkammer 4 sind dabei jeweils rotationssymmetrisch zur Mittelachse 6 des Brennraumes 19 ausgebildet, wenngleich natürlich auch andere Geometrien möglich wären. Eine derartige Ausgestaltung hat sich bewährt, um günstige Durchbrenngeschwindigkeiten in der Vorkammer 1 und eine den Längenunterschieden entsprechende Verzögerung in der Zwischenkammer 4 zu erreichen.

Fig. 5 zeigt einen Zylinderkopf 16 eines erfindungsgemäßen Kolbenmotors in einer Ansicht vom Brennraum 19 aus, wobei auch Einlassventile 14 und Auslassventile 15 dargestellt sind. In dieser Darstellung sind die unterschiedlichen Positionen 5a, 5b gut ersichtlich, über welche Kraftstoff in den Brennraum 19 eingebracht wird bzw. von welchen Positionen 5a, 5b die Zündung im Brennraum 19 ausgeht, welche Positionen 5a, 5b über die einzelnen Strömungspfade 2 mit der Vorkammer 1 verbunden sind.

Wie ersichtlich sind hier sechs zentrale Positionen 5b vorgesehen, welche von der Mittelachse 6 weniger weit beabstandet sind als Mittelpunkte der Einlassventile 14 und der Auslassventile 15. Ferner sind Positionen 5a vorgesehen, an welchen von der Vorkammer 1 ausgehende Strömungspfade 2 im Brennraum 19 münden, die weiter von der Mittelachse 6 beabstandet sind, um Kraftstoff möglichst gleichmäßig verteilt in den Brennraum einzubringen und ein im Brennraum 19 befindliches Gemisch an unterschiedlichen Positionen 5a, 5b verteilt über den Brennraum 19 zünden zu können.

Bei einem erfindungsgemäßen Verfahren wird somit vorzugsweise ein in den Fig. 1 bis 5 dargestellter Motor in der Weise betrieben, dass beispielsweise während eines Ansaugtaktes, gegebenenfalls nachdem Einlassventile 14 geschlossen sind, Kraftstoff mit hohem Druck in die Vorkammer 1 eingebracht wird, vorzugsweise Wasserstoff in flüssiger Form, wonach sich dieser Kraftstoff über die Strömungspfade 2 ausgehend von der Vorkammer 1 in den Brennraum 19 ausbreitet und im Brennraum 19 ein Gemisch gebildet wird.

In einem an den Ansaugtakt anschließenden Verdichtungstakt wird dieses Gemisch somit verdichtet und zurück in die Vorkammer 1 gedrückt, und zwar wiederum über die Strömungspfade 2.

Anschließend wird dieses Gemisch ausgehend von der Zündeinrichtung 12 in der Vorkammer 1 gezündet, wobei Flammenfronten sich über die Strömungspfade 2 ausgehend von der Vorkammer 1 in den Brennraum 19 ausbreiten und somit das Gemisch etwa im Bereich des oberen Totpunktes des Kolbens 18 an den einzelnen Positionen 5a, 5b etwa gleichzeitig zünden.

Anschließend erfolgt der Arbeitstakt, wobei durch die Verbrennung der Druck im Brennraum 19 steigt und dadurch der Kolben 18 vom oberen Totpunkt in Richtung des unteren Torpunktes bewegt wird, wobei die Kurbelwelle angetrieben wird.

In einem anschließenden Ausstoßtakt, wird Abgas aus dem Brennraum 19 bzw. dem Zylinder geschoben. Im Rahmen dieses Ausstoßtaktes kann auch die Vorkammer 1 samt den Strömungspfaden 2 gespült werden. Anschließend erfolgt wieder der Ansaugtakt.

Mit einem erfindungsgemäßen Verfahren sowie einem entsprechend ausgebildeten Motor ist eine Verbrennung von insbesondere Wasserstoff mit besonders hoher Effizienz möglich.

## Patentansprüche

1. Verfahren zum Betreiben eines Kolbenmotors, insbesondere eines Hubkolbenmotors, wobei ein zündfähiges Gemisch in einem Brennraum (19) gezündet wird, welcher an einen Kolben (18) grenzt, welcher Kolben (18) mit einer um eine Motorachse rotierenden Welle (20) verbunden ist, **dadurch gekennzeichnet, dass** Kraftstoff, insbesondere Wasserstoff, mittels eines Injektors (13) in eine Vorkammer (1) eingebracht wird und sich dieser Kraftstoff anschließend von der Vorkammer (1) aus über Strömungspfade (2), welche die Vorkammer (1) mit mehreren Positionen (5a, 5b) im Brennraum (19) verbinden, in den Brennraum (19) ausbreitet, wonach sich der Kraftstoff im Brennraum (19) mit einem Sauerstoff enthaltenden Gas, insbesondere Luft, vermischt und das zündfähige Gemisch gebildet wird, wonach das Gemisch in dem Brennraum (19) gezündet wird.

2. Verfahren nach Anspruch 1, **dadurch gekennzeichnet, dass** der Kraftstoff eingebracht wird, während sich der Kolben (18) in einem oberen Totpunkt befindet und/oder während der Kolben (18) in einem Ansaugtakt von einem oberen Totpunkt zu einem unteren Totpunkt bewegt wird und/oder während der Kolben (18) in einem Verdichtungstakt vom unteren Totpunkt zum oberen Totpunkt bewegt wird.

3. Verfahren nach Anspruch 1 oder 2, **dadurch gekennzeichnet, dass** der Kraftstoff dem Brennraum (19) über die Strömungspfade (2) an zumindest zwei Positionen (5a, 5b) zugeführt wird, die einen Abstand voneinander aufweisen, welcher zumindest 30 %, vorteilhaft zumindest 50 % und besonders vorteilhaft zumindest 70 %, eines Brennraumdurchmessers entspricht.

4. Verfahren nach einem der vorhergehenden Ansprüche, **dadurch gekennzeichnet, dass** der Kraftstoff dem Brennraum (19) an zumindest einer Position (5a, 5b) zugeführt wird, die einen Abstand von einer Mittelachse (6) des Brennraumes (19) aufweist, welcher weniger als 15 %, vorteilhaft weniger als 10 % und besonders vorteilhaft weniger als 5 % eines Brennraumdurchmessers beträgt und/oder an zumindest einer Position (5a, 5b) zugeführt wird, die einen Abstand von einer Mittelachse (6) des Brennraumes (19) aufweist, welcher mehr als 25 %, vorteilhaft mehr als 35 % und besonders vorteilhaft mehr als 40 % eines Brennraumdurchmessers beträgt.

5. Verfahren nach einem der Ansprüche 1 bis 4, **dadurch gekennzeichnet, dass** der Kraftstoff dem Brennraum (19) über die Strömungspfade (2) an zumindest vier, vorzugsweise zumindest acht, Positionen (5a, 5b) zugeführt wird, welche Positionen (5a, 5b) vorzugsweise etwa regelmäßig verteilt in den Brennraum (19) münden.

6. Verfahren nach einem der vorhergehenden Ansprüche, **dadurch gekennzeichnet, dass** der Kraftstoff dem Brennraum (19) über unterschiedlich lange Strömungspfade (2) zugeführt wird.

7. Verfahren nach einem der vorhergehenden Ansprüche, **dadurch gekennzeichnet, dass** ein Teil des Kraftstoffs, der sich von der Vorkammer (1) in den Brennraum (19) ausbreitet, entlang eines Strömungspfads (2) wenigstens eine Zwischenkammer (4) passiert, wobei der Teil des Kraftstoffs bei Passieren der Zwischenkammer (4) insbesondere abgebremst wird.

8. Verfahren nach einem der vorhergehenden Ansprüche, **dadurch gekennzeichnet, dass** das im Brennraum (19) gebildete Gemisch während eines Verdichtungstaktes über die Strömungspfade (2) in die Vorkammer (1) gepresst wird, wonach eine Zündung des Gemisches in der Vorkammer (1) erfolgt, insbesondere mit einer Zündeinrichtung (12) wie einem Glühstift oder einer Zündkerze.

9. Verfahren nach Anspruch 8, **dadurch gekennzeichnet, dass** ein Teil des Gemisches, der von dem Brennraum (19) in die Vorkammer (1) gepresst wird, entlang eines Strömungspfads (2) wenigstens eine Zwischenkammer (4) passiert, wobei der Teil des Gemisches bei Passieren der Zwischenkammer (4) insbesondere abgebremst wird.

10. Verfahren nach einem der vorhergehenden Ansprüche, **dadurch gekennzeichnet, dass** eine Zündung des Gemisches im Brennraum (19) über von der Vorkammer (1) ausgehenden Flammenfronten erfolgt, welche sich über die Strömungspfade (2) in den Brennraum (19) ausbreiten und das Gemisch im Brennraum (19) an mehreren Positionen (5a, 5b) zünden.

11. Kolbenmotor, insbesondere Hubkolbenmotor, aufweisend einen Brennraum (19), einen an den Brennraum (19) angrenzenden, bewegbaren Kolben (18), um durch ein Zünden eines zündfähigen Gemisches im Brennraum (19) mittels des Kolbens (18) eine Welle (20) in eine Drehbewegung zu versetzen, eine Vorkammer (1), die mit dem Brennraum (19) über mehrere Strömungspfade (2) an mehreren Positionen (5a, 5b) fluidisch verbunden ist, wobei die Strömungspfade (2) jeweils zumindest teilweise durch Kanäle gebildet sind, sodass das Gemisch im Brennraum (19) durch Zünden eines zündfähigen Gemisches in der Vorkammer (1) entzündbar ist, und einen Injektor (13) zur Einbringung von Kraftstoff, insbesondere Wasserstoff, in die Vorkammer (1), wobei der Kolbenmotor dazu eingerichtet ist, im Brennraum (19) das zündfähige Gemisch zu bilden, indem Kraftstoff, insbesondere mit hohem Druck, in die Vorkammer (1) eingebracht wird, welcher Kraftstoff sich anschließend über die Strömungspfade (2) in den Brennraum (19) ausbreitet und sich im Brennraum (19) mit einem Sauerstoff enthaltenden Gas vermischt, wobei der Kolbenmotor insbesondere zur Durchführung eines Verfahrens nach einem der Ansprüche 1 bis 10 eingerichtet ist.

12. Kolbenmotor nach Anspruch 11, **dadurch gekennzeichnet, dass** der Kolbenmotor dazu eingerichtet ist, mittels des Injektors (13) Kraftstoff einzubringen, während sich der Kolben (18) in einem oberen Totpunkt befindet und/oder während sich der Kolben (18) in einem Ansaugtakt von einem oberen Totpunkt zu einem unteren Totpunkt bewegt und/oder während sich der Kolben (18) in einem Verdichtungstakt vom unteren Totpunkt zum oberen Totpunkt bewegt.

13. Kolbenmotor nach Anspruch 11 oder 12, **dadurch gekennzeichnet, dass** zumindest zwei Positionen (5a, 5b) einen Abstand voneinander aufweisen, welcher zumindest 30 %, vorteilhaft zumindest 50 % und besonders vorteilhaft zumindest 70 % eines Brennraumdurchmessers entspricht.

14. Kolbenmotor nach einem der Ansprüche 11 bis 13, **dadurch gekennzeichnet, dass** die Strömungspfade (2) unterschiedliche Längen aufweisen, wobei zumindest ein Strömungspfad (2), welcher sich von einem Strömungspfad (2) mit einer maximalen Länge unterscheidet, mindestens eine Zwischenkammer (4) aufweist, in welche mindestens ein Kanal (3) mündet, welcher die Zwischenkammer (4) mit der Vorkammer (1) verbindet, wobei die Zwischenkammer (4) einen Querschnitt aufweist, welcher größer ist als ein Querschnitt eines in die Zwischenkammer (4) mündenden Kanals (3), wobei bevorzugt vorgesehen ist, dass der Kanal (3), welcher die Zwischenkammer (4) mit der Vorkammer (1) verbindet, eine Krümmung und/oder einen nicht kreisförmigen Querschnitt aufweist und/oder tangential in die Zwischenkammer (4) mündet.

15. Kolbenmotor nach einem der Ansprüche 11 bis 14, **dadurch gekennzeichnet, dass** zumindest eine Position (5a, 5b) einen Abstand von einer Mittelachse (6) des Brennraumes (19) aufweist, welcher Abstand weniger als 15 %, vorteilhaft weniger als 10 % und besonders vorteilhaft weniger als 5 %, eines Brennraumdurchmessers beträgt und/oder dass zumindest eine Position (5a, 5b) einen Abstand von einer Mittelachse (6) des Brennraumes (19) aufweist, welcher Abstand mehr als 25 %, vorteilhaft mehr als 35 % und besonders vorteilhaft mehr als 40 %, eines Brennraumdurchmessers beträgt.

## Geänderte Patentansprüche

### Geänderte Patentansprüche gemäss Regel 137(2) EPÜ.

1. Verfahren zum Betreiben eines Kolbenmotors, insbesondere eines Hubkolbenmotors, wobei ein zündfähiges Gemisch in einem Brennraum (19) gezündet wird, welcher an einen Kolben (18) grenzt, welcher Kolben (18) mit einer um eine Motorachse rotierenden Welle (20) verbunden ist, **dadurch gekennzeichnet, dass** Kraftstoff, insbesondere Wasserstoff, während eines Ansaugtaktes und/oder während eines an den Ansaugtakt anschließenden Verdichtungstaktes mittels eines Injektors (13) in eine Vorkammer (1) eingebracht wird und sich dieser Kraftstoff anschließend von der Vorkammer (1) aus über Strömungspfade (2), welche die Vorkammer (1) mit mehreren Positionen (5a, 5b) im Brennraum (19) verbinden, in den Brennraum (19) ausbreitet, wonach sich der Kraftstoff im Brennraum (19) mit einem Sauerstoff enthaltenden Gas, insbesondere Luft, vermischt und das zündfähige Gemisch gebildet wird, wonach das Gemisch in einem an den Verdichtungstakt anschließenden Arbeitstakt in dem Brennraum (19) gezündet wird.

2. Verfahren nach Anspruch 1, **dadurch gekennzeichnet, dass** der Kraftstoff eingebracht wird, während sich der Kolben (18) in einem oberen Totpunkt befindet und/oder während der Kolben (18) in einem Ansaugtakt von einem oberen Totpunkt zu einem unteren Totpunkt bewegt wird und/oder während der Kolben (18) in einem Verdichtungstakt vom unteren Totpunkt zum oberen Totpunkt bewegt wird.

3. Verfahren nach Anspruch 1 oder 2, **dadurch gekennzeichnet, dass** der Kraftstoff dem Brennraum (19) über die Strömungspfade (2) an zumindest zwei Positionen (5a, 5b) zugeführt wird, die einen Abstand voneinander aufweisen, welcher zumindest 30 %, vorteilhaft zumindest 50 % und besonders vorteilhaft zumindest 70 %, eines Brennraumdurchmessers entspricht.

4. Verfahren nach einem der vorhergehenden Ansprüche, **dadurch gekennzeichnet, dass** der Kraftstoff dem Brennraum (19) an zumindest einer Position (5a, 5b) zugeführt wird, die einen Abstand von einer Mittelachse (6) des Brennraumes (19) aufweist, welcher weniger als 15 %, vorteilhaft weniger als 10 % und besonders vorteilhaft weniger als 5 % eines Brennraumdurchmessers beträgt und/oder an zumindest einer Position (5a, 5b) zugeführt wird, die einen Abstand von einer Mittelachse (6) des Brennraumes (19) aufweist, welcher mehr als 25 %, vorteilhaft mehr als 35 % und besonders vorteilhaft mehr als 40 % eines Brennraumdurchmessers beträgt.

5. Verfahren nach einem der Ansprüche 1 bis 4, **dadurch gekennzeichnet, dass** der Kraftstoff dem Brennraum (19) über die Strömungspfade (2) an zumindest vier, vorzugsweise zumindest acht, Positionen (5a, 5b) zugeführt wird, welche Positionen (5a, 5b) vorzugsweise etwa regelmäßig verteilt in den Brennraum (19) münden.

6. Verfahren nach einem der vorhergehenden Ansprüche, **dadurch gekennzeichnet, dass** der Kraftstoff dem Brennraum (19) über unterschiedlich lange Strömungspfade (2) zugeführt wird.

7. Verfahren nach einem der vorhergehenden Ansprüche, **dadurch gekennzeichnet, dass** ein Teil des Kraftstoffs, der sich von der Vorkammer (1) in den Brennraum (19) ausbreitet, entlang eines Strömungspfads (2) wenigstens eine Zwischenkammer (4) passiert, wobei der Teil des Kraftstoffs bei Passieren der Zwischenkammer (4) insbesondere abgebremst wird.

8. Verfahren nach einem der vorhergehenden Ansprüche, **dadurch gekennzeichnet, dass** das im Brennraum (19) gebildete Gemisch während eines Verdichtungstaktes über die Strömungspfade (2) in die Vorkammer (1) gepresst wird, wonach eine Zündung des Gemisches in der Vorkammer (1) erfolgt, insbesondere mit einer Zündeinrichtung (12) wie einem Glühstift oder einer Zündkerze.

9. Verfahren nach Anspruch 8, **dadurch gekennzeichnet, dass** ein Teil des Gemisches, der von dem Brennraum (19) in die Vorkammer (1) gepresst wird, entlang eines Strömungspfads (2) wenigstens eine Zwischenkammer (4) passiert, wobei der Teil des Gemisches bei Passieren der Zwischenkammer (4) insbesondere abgebremst wird.

10. Verfahren nach einem der vorhergehenden Ansprüche, **dadurch gekennzeichnet, dass** eine Zündung des Gemisches im Brennraum (19) über von der Vorkammer (1) ausgehenden Flammenfronten erfolgt, welche sich über die Strömungspfade (2) in den Brennraum (19) ausbreiten und das Gemisch im Brennraum (19) an mehreren Positionen (5a, 5b) zünden.

11. Kolbenmotor, insbesondere Hubkolbenmotor, aufweisend einen Brennraum (19), einen an den Brennraum (19) angrenzenden, bewegbaren Kolben (18), um durch ein Zünden eines zündfähigen Gemisches im Brennraum (19) mittels des Kolbens (18) eine Welle (20) in eine Drehbewegung zu versetzen, eine Vorkammer (1), die mit dem Brennraum (19) über mehrere Strömungspfade (2) an mehreren Positionen (5a, 5b) fluidisch verbunden ist, wobei die Strömungspfade (2) jeweils zumindest teilweise durch Kanäle gebildet sind, sodass das Gemisch im Brennraum (19) durch Zünden eines zündfähigen Gemisches in der Vorkammer (1) entzündbar ist, und einen Injektor (13) zur Einbringung von Kraftstoff, insbesondere Wasserstoff, in die Vorkammer (1) wobei der Kolbenmotor dazu eingerichtet ist, im Brennraum (19) das zündfähige Gemisch zu bilden, indem Kraftstoff, insbesondere mit hohem Druck, in die Vorkammer (1) eingebracht wird, welcher Kraftstoff sich anschließend über die Strömungspfade (2) in den Brennraum (19) ausbreitet und sich im Brennraum (19) mit einem Sauerstoff enthaltenden Gas vermischt, wobei der Kolbenmotor zur Durchführung eines Verfahrens nach einem der Ansprüche 1 bis 10 eingerichtet ist.

12. Kolbenmotor nach Anspruch 11, **dadurch gekennzeichnet, dass** der Kolbenmotor dazu eingerichtet ist, mittels des Injektors (13) Kraftstoff einzubringen, während sich der Kolben (18) in einem oberen Totpunkt befindet und/oder während sich der Kolben (18) in einem Ansaugtakt von einem oberen Totpunkt zu einem unteren Totpunkt bewegt und/oder während sich der Kolben (18) in einem Verdichtungstakt vom unteren Totpunkt zum oberen Totpunkt bewegt.

13. Kolbenmotor nach Anspruch 11 oder 12, **dadurch gekennzeichnet, dass** zumindest zwei Positionen (5a, 5b) einen Abstand voneinander aufweisen, welcher zumindest 30 %, vorteilhaft zumindest 50 % und besonders vorteilhaft zumindest 70 % eines Brennraumdurchmessers entspricht.

14. Kolbenmotor nach einem der Ansprüche 11 bis 13, **dadurch gekennzeichnet, dass** die Strömungspfade (2) unterschiedliche Längen aufweisen, wobei zumindest ein Strömungspfad (2), welcher sich von einem Strömungspfad (2) mit einer maximalen Länge unterscheidet, mindestens eine Zwischenkammer (4) aufweist, in welche mindestens ein Kanal (3) mündet, welcher die Zwischenkammer (4) mit der Vorkammer (1) verbindet, wobei die Zwischenkammer (4) einen Querschnitt aufweist, welcher größer ist als ein Querschnitt eines in die Zwischenkammer (4) mündenden Kanals (3), wobei bevorzugt vorgesehen ist, dass der Kanal (3), welcher die Zwischenkammer (4) mit der Vorkammer (1) verbindet, eine Krümmung und/oder einen nicht kreisförmigen Querschnitt aufweist und/oder tangential in die Zwischenkammer (4) mündet.

15. Kolbenmotor nach einem der Ansprüche 11 bis 14, **dadurch gekennzeichnet, dass** zumindest eine Position (5a, 5b) einen Abstand von einer Mittelachse (6) des Brennraumes (19) aufweist, welcher Abstand weniger als 15 %, vorteilhaft weniger als 10 % und besonders vorteilhaft weniger als 5 %, eines Brennraumdurchmessers beträgt und/oder dass zumindest eine Position (5a, 5b) einen Abstand von einer Mittelachse (6) des Brennraumes (19) aufweist, welcher Abstand mehr als 25 %, vorteilhaft mehr als 35 % und besonders vorteilhaft mehr als 40 %, eines Brennraumdurchmessers beträgt.
